# FASCICULE DE BREVET EUROPEEN

(11) **EP 3 581 739 B1**
(45) Date de publication et mention de la délivrance du brevet: **23.07.2025**
(21) Numéro de dépôt: 19178205.1
(22) Date de dépôt: 04.06.2019
(51) Int. Cl.: E05B 77/44, E05B 85/10, E05B 77/34

(54) **DISPOSITIF DE PROTECTION POUR MÉCANISME DE DÉVERROUILLAGE D'UNE SERRURE DE PORTE DU TYPE À POIGNÉE AFFLEURANTE**
SCHUTZVORRICHTUNG FÜR ENTRIEGELUNGSMECHANISMUS EINES TÜRSCHLOSSES VOM TYP MIT FLÄCHENBÜNDIGEM GRIFF
PROTECTION DEVICE FOR MECHANISM FOR UNLOCKING A DOOR LATCH OF THE TYPE WITH FLUSH HANDLE

(30) Priorité: 12.06.2018 FR 1855117
(43) Date de publication de la demande: 18.12.2019
(73) Titulaire: MINEBEA ACCESSSOLUTIONS ITALIA S.P.A., 10044 Pianezza (IT); Minebea AccessSolutions France, 94140 Alfortville (FR)
(72) Inventeur: GUERIN, Anthony, 10044 PIANEZZA (IT); TROPINI, Alberto, 10044 PIANEZZA (IT)
(74) Mandataire: Germain Maureau

(56) Documents cités:
- EP-A1- 1 105 603
- EP-A1- 3 067 494
- WO-A1-2014/155176
- FR-A1- 3 058 438
- US-B1- 6 240 754

## Description

La présente invention concerne un dispositif de protection pour mécanisme de déverrouillage d'une serrure de porte, plus particulièrement d'une serrure de porte à poignée du type affleurante, notamment de véhicule automobile.

Par mécanisme de déverrouillage, on entend un mécanisme de verrouillage et déverrouillage.

Par porte on entend tout ouvrant comportant une paroi interne et une paroi externe.

Comme divulgué par US 6 240 754 B1, EP 3 067 494 A1 ou EP 1 105 603 B1, une poignée de porte du type affleurante est montée pour coulisser dans une ouverture de la porte entre une position de repos dans laquelle la poignée affleure la porte, et plus précisément la paroi externe de la porte, et une position de travail dans laquelle la poignée est en saillie par rapport à la porte, et plus précisément la paroi externe de la porte. Il est généralement prévu une motorisation assurant le passage de la position de repos à la position de travail après identification de la personne tentant d'ouvrir la porte.

L'ouverture de la porte peut être assimilée à un logement disposé dans la porte.

La position de travail est la position dans laquelle la poignée peut être manœuvrée par l'utilisateur.

La serrure d'une telle porte comprend un mécanisme de déverrouillage apte à déverrouiller ladite serrure, de sorte que la porte puisse être ouverte par un utilisateur.

Un tel mécanisme de déverrouillage peut être soit électrique soit mécanique.

Dans le cas d'un mécanisme de déverrouillage mécanique, celui-ci comprend de manière connue un cylindre comportant un passage pour l'introduction d'une clé de déverrouillage, le cylindre étant relié à un élément de déverrouillage de la serrure par l'intermédiaire d'un organe de manœuvre de l'élément de déverrouillage de la serrure.

L'accès au mécanisme de déverrouillage est généralement dissimulé pour des raisons esthétiques et pour des raisons de sécurité, soit par un cache verrou apte à être retiré manuellement, soit dans l'ouverture de la porte, derrière la poignée apte à être déplacée par coulissement.

En outre, afin de renforcer la sécurité du verrouillage, le mécanisme de déverrouillage est disposé dans un boitier équipé de moyens de fixation à la porte, le boitier comportant une lumière permettant à l'organe de manœuvre de se déplacer pour assurer sa fonction de déverrouillage lorsqu'il est actionné.

Toutefois, malgré la dissimulation de l'accès au mécanisme de déverrouillage et la présence du boitier, il existe un risque d'ouverture forcée de la porte par accès à l'organe de manœuvre de l'élément de déverrouillage au niveau de la lumière du boitier.

Un but de l'invention est d'assurer la sécurité du verrouillage en limitant l'accès à l'organe de manœuvre de l'élément de déverrouillage.

A cet effet, on prévoit selon l'invention un dispositif de protection pour mécanisme de déverrouillage d'une serrure notamment de porte du type à poignée montée pour coulisser dans une ouverture de la porte entre une position de repos dans laquelle la poignée affleure la porte et une position de travail dans laquelle la poignée est en saillie par rapport à la porte, le mécanisme de déverrouillage comportant un élément de déverrouillage de la serrure et un organe de manœuvre de l'élément de déverrouillage de la serrure, ledit organe de manœuvre étant apte à réaliser une course entre une position de verrouillage et une position de déverrouillage, dans lequel le dispositif de protection comporte un élément de protection, tel qu'une plaque, configuré pour être disposé entre l'organe de manœuvre et la porte, l'élément de protection étant configuré pour faire écran sur toute la course de l'organe de manœuvre.

Ainsi, l'élément de protection permet de protéger l'accès à l'organe de manœuvre et ainsi d'assurer la sécurité du verrouillage.

Le dispositif de protection comprend en outre un élément de couverture configuré pour couvrir l'organe de manœuvre en coopérant avec l'élément de protection. L'élément de couverture est configuré pour couvrir l'organe de manœuvre sur toute la course de l'organe de manœuvre, tout en permettant à l'organe de manœuvre de réaliser sa course entre la position de verrouillage et la position de déverrouillage.

Plus particulièrement, l'élément de couverture est apte à coopérer avec l'élément de protection de manière amovible. De cette façon, l'organe de manœuvre peut être accessible pour des opérations de maintenance par exemple, si nécessaire.

L'élément de couverture est apte à coopérer avec l'élément de protection par exemple par complémentarité de forme ou clipsage.

L'élément de couverture est de préférence en métal.

Il présente avantageusement une patte élastique permettant la coopération par clipsage avec l'élément de protection.

Le dispositif de protection comporte en outre un boitier destiné à recevoir le mécanisme de déverrouillage, le boitier comportant une lumière permettant à l'organe de manœuvre de se déplacer pour assurer sa fonction de déverrouillage lorsqu'il est actionné.

Selon ce mode de réalisation, l'élément de couverture est adapté pour couvrir la lumière du boitier tout en permettant à l'organe de manœuvre de réaliser sa course entre la position de verrouillage et la position de déverrouillage.

En outre, l'élément de protection est fixé au boitier.

En variante, l'élément de protection fait partie intégrante du boitier.

Selon cette variante, l'élément de protection est solidaire du boitier. L'élément de protection et le boitier sont d'un seul tenant ou encore monoblocs.

L'élément de protection est de préférence en métal.

L'élément de couverture est fixé au boitier par une charnière de sorte qu'il soit mobile entre une position de couverture dans laquelle il couvre l'organe de manœuvre et une position d'accès dans laquelle l'organe de manœuvre est accessible.

La position de couverture peut être assimilée à une position assemblée du dispositif de protection.

Selon cette configuration, l'élément de couverture présente deux parois sensiblement perpendiculaires, une des parois étant fixée au boitier via la charnière, tandis que l'autre paroi coopère avec l'élément de protection, par exemple par complémentarité de forme ou clipsage.

L'invention concerne en outre un ensemble pour porte, comportant :
- une ouverture,
- une poignée montée pour coulisser dans l'ouverture de la porte entre une position de repos dans laquelle la poignée affleure la porte et une position de travail dans laquelle la poignée est en saillie par rapport à la porte,
- une serrure,
- un mécanisme de déverrouillage de la serrure, comportant un élément de déverrouillage de la serrure et un organe de manœuvre de l'élément de déverrouillage de la serrure, ledit organe de manœuvre étant apte à réaliser une course entre une position de verrouillage et une position de déverrouillage, et
- un dispositif de protection tel que décrit précédemment .

D'autres caractéristiques et avantages de l'invention apparaîtront à la lecture de la description détaillée qui suit pour la compréhension de laquelle on se reportera aux dessins annexés dans lesquels :
- la figure 1 est une vue schématique en perspective d'un dispositif de protection d'un mécanisme de déverrouillage vu depuis sa face arrière, dont l'élément de couverture est en position d'accès ;
- la figure 2 est une vue schématique en perspective du dispositif de la figure 1, l'élément de couverture étant en position de couverture ;
- la figure 3 est une vue schématique en perspective du dispositif de protection de la figure 2 vu depuis sa face avant, le mécanisme de déverrouillage n'étant pas représenté ;
- la figure 4 est une vue schématique de l'arrière du dispositif de protection de la figure 1, la face arrière n'étant pas représentée et le mécanisme de déverrouillage étant partiellement représenté ;
- la figure 5 est une vue schématique de la face arrière du dispositif de protection, vu depuis l'avant du dispositif, le mécanisme de verrouillage et l'élément de couverture étant également représentés ;
- la figure 6 illustre une poignée de porte du type affleurante, la poignée étant dans un position de travail, en saillie de la porte, de sorte que la serrure de la porte soit visible.

Dans la présente demande, la face avant ou l'avant du dispositif de protection est considérée, lorsque le dispositif est intégré dans une porte de véhicule automobile et que celle-ci est fermée, comme la face la plus proche de l'extérieur du véhicule, tandis que la face arrière ou l'arrière est considéré comme la face la plus proche de l'intérieur du véhicule.

Les termes « supérieur », « inférieur », « avant », « arrière », et leurs dérivés font référence à la position ou à l'orientation d'un élément ou d'un composant, cette position ou cette orientation étant considérée lorsque le véhicule est en configuration de service sur un sol horizontal.

La figure 1 représente un dispositif de protection 10 d'un mécanisme de déverrouillage 11 d'une serrure 12 (figure 6) de porte 13 (figure 6) de véhicule automobile (non représenté).

Le mécanisme de déverrouillage 11 comporte un élément de déverrouillage 14 de la serrure 12, un organe de manœuvre 15 de l'élément de déverrouillage 14, et un câble 16 qui relie l'organe de manœuvre 15 à l'élément de déverrouillage 14.

L'organe de manœuvre 15 de l'élément de déverrouillage 14 de la serrure 12 est un levier.

Le dispositif de protection 10 comporte un boitier 17, un élément de protection 18 et un élément de couverture 19.

Le boitier 17 est sensiblement parallélépipédique et présente une face supérieure 20, une face inférieure 21, une face avant 22, une face arrière 23 et deux faces latérales 24.

Les faces avant 22, supérieure 20, inférieure 21 et latérales 24 forment une première pièce 25 monobloc, tandis que la face arrière 23 forme une seconde pièce 26 monobloc, emboitée dans la première pièce 25.

Le boitier 17 comporte une lumière 27 disposée sur sa face supérieure 20, et plus précisément accolée à sa face arrière 23.

Le boitier 17 est en plastique.

Dans une variante non représentée, le boitier 17 est en métal, tel qu'en acier.

Le mécanisme de déverrouillage 11 est logé dans le boitier 17.

Comme illustré sur la figure 1, l'organe de manœuvre 15 et le câble 16 sont en saillie du boitier 17, depuis la lumière 27.

L'élément de protection 18 est configuré pour être disposé entre l'organe de manœuvre 15 et la porte 13 (figure 6), pour protéger l'organe de manœuvre 15. Il se présente sous la forme d'une plaque perpendiculaire à la face supérieure 20 du boitier 17, s'étendant sur toute la longueur L de la lumière 27.

Dans le mode de réalisation représenté à la figure 1, l'élément de protection 18 fait partie intégrante du boitier 17, et plus précisément de la première pièce 25 du boitier 17. Ainsi, l'élément de protection 18 est un élément en saillie de la face supérieure 20 du boitier 17, disposé le long de la lumière 27.

L'élément de protection 18 présente un bord supérieur arrondi 28.

Comme le montre la figure 2, l'élément de couverture 19 est destiné à recouvrir l'organe de manœuvre 15 (figure 1). Il présente deux parois 19a et 19b sensiblement perpendiculaires, une des parois 19b étant fixée à la seconde pièce 26 du boitier 17 par une charnière 29, tandis que l'autre paroi 19a est destinée à coopérer avec le bord supérieur arrondi 28 (figure 1) de l'élément de protection 18 (figure 1), par clipsage.

L'élément de couverture 19 est donc mobile entre une position de couverture (figure 2) dans laquelle il couvre l'organe de manœuvre 15 et une position d'accès (figure 1) dans laquelle l'organe de manœuvre 15 est découvert.

La face arrière 23 du boitier 17 présente un coté supérieur 30, un coté inférieur 31 et deux cotés latéraux 32, et l'élément de couverture 19 est fixé, via la charnière 29, du côté supérieur 30 de ladite face arrière 23, au niveau de la lumière 27, par la charnière 29 d'axe parallèle aux cotés supérieur 30 et inférieur 31

L'élément de couverture 19 est configuré pour pivoter autour d'un axe B parallèle au côté supérieur 30 de la face arrière 23 du boitier 17.

Dans une variante non représentée, l'élément de couverture 19 est fixé au boitier 17 par tout autre moyen autorisant son pivotement autour de l'axe B parallèle au côté supérieur 30 de la face arrière 23 du boitier 17. Par exemple, l'élément de couverture 19 peut présenter une épaisseur réduite au niveau de sa ligne de fixation avec le boitier 17, le long de l'axe B parallèle au coté supérieur 30 de la face arrière 23 du boitier 17.

Les dimensions et la forme de la lumière 27 du boitier 17, et les dimensions et la forme de l'élément de protection 18 et de l'élément de couverture 19, sont telles que l'organe de manœuvre 15 soit apte à réaliser une course entre une position de verrouillage et une position de déverrouillage.

La lumière 27 permet à l'organe de manœuvre 15 de se déplacer pour assurer sa fonction de déverrouillage lorsqu'il est actionné.

En outre, les dimensions et la forme de l'élément de protection 18 sont telles qu'il fait écran sur toute la course de l'organe de manœuvre 15, entre la position de verrouillage et la position de déverrouillage.

L'élément de couverture 19 est en métal, tel qu'en acier.

La figure 3 illustre le dispositif de protection 10, le mécanisme de déverrouillage n'étant pas représenté. La seconde pièce 26 du boitier 17 est emboitée dans la première pièce 25 du boitier 17 par des moyens de clipsage.

Par ailleurs, l'élément de couverture 19 est emboité dans l'élément de protection 18 par des moyens de clipsage.

La figure 4 illustre l'organe de manœuvre 15 faisant saillie par la lumière 27 de la première pièce 25 du boitier 17. L'organe de manœuvre 15 est mobile en rotation autour d'un axe A. L'élément de protection 18 fait écran sur toute la course de l'organe de manœuvre 15, depuis l'avant du dispositif de protection 10.

La figure 5 illustre plus en détail le mécanisme de déverrouillage 11. Celui-ci comporte un cylindre 33 comportant un passage 34 pour l'introduction d'une clé de déverrouillage 37, le cylindre 33 étant relié à l'élément de déverrouillage 14, de la serrure 12 (figure 6) par l'intermédiaire d'un organe de manœuvre 15, présenté sous la forme d'un levier, de l'élément de déverrouillage 14 de la serrure 12. Le câble 16 relie l'organe de manœuvre 15 à l'élément de déverrouillage 14.

L'élément de couverture 19 est apte à couvrir l'organe de manœuvre 15 sur toute sa course permettant le verrouillage / déverrouillage.

La figure 6 illustre une poignée 35 de porte 13, la poignée 35 étant du type affleurante, et étant dans une position de travail, en saillie de la porte 13, de sorte que la serrure 12 de la porte soit visible.

La porte 13 comporte une paroi interne (non visible sur la figure 6) et une paroi externe 38, opposée à la paroi interne, une ouverture 36 étant configurée dans la porte 13 depuis la paroi externe 38.

La poignée 35 est montée pour coulisser dans l'ouverture 36 de la porte 13 entre une position de repos (non illustrée) dans laquelle la poignée 35 affleure la paroi externe 38 de la porte 12 et une position de travail (figure 6) dans laquelle la poignée 35 est en saillie par rapport à la paroi externe 38 de la porte 13.

Le dispositif de protection 10 tel que décrit précédemment est disposé dans l'ouverture 36 de la porte 13, derrière la poignée 35, en retrait par rapport à la paroi externe 38 en direction de la paroi interne opposée.

La première pièce 25, et plus précisément la face avant 22, du boitier 17 du dispositif de protection 10 est visible par l'utilisateur lorsque la poignée 35 est en saillie de la porte 13.

La serrure 12, comportant le mécanisme de déverrouillage 11 (non représenté sur la figure 6), est disposée dans le boitier 17, le passage 34 pour la clé 37 (figure 5) affleurant la face avant 22 du boitier.

## Revendications

1. Dispositif de protection (10) pour mécanisme de déverrouillage (11) d'une serrure (12) notamment de porte (13) du type à poignée (35) montée pour coulisser dans une ouverture (36) de la porte (13) entre une position de repos dans laquelle la poignée (35) affleure la porte (13) et une position de travail dans laquelle la poignée (35) est en saillie par rapport à la porte (13), le mécanisme de déverrouillage (11) comportant un élément de déverrouillage (14) de la serrure (12) et un organe de manœuvre (15) de l'élément de déverrouillage (14) de la serrure (12), ledit organe de manœuvre (15) étant apte à réaliser une course entre une position de verrouillage et une position de déverrouillage, le dispositif de protection (10) comportant un élément de protection (18), tel qu'une plaque, configuré pour disposé entre l'organe de manœuvre (15) et la porte (13), l'élément de protection (18) étant configuré pour faire écran sur toute la course de l'organe de manœuvre (15),
le dispositif de protection (10) comportant en outre un élément de couverture (19) configuré pour couvrir l'organe de manœuvre (15) en coopérant avec l'élément de protection (18), sur toute la course de l'organe de manœuvre (15), tout en permettant à l'organe de manœuvre (15) de réaliser sa course entre la position de verrouillage et la position de déverrouillage,
le dispositif de protection (10) comportant en outre un boitier (17) destiné à recevoir le mécanisme de déverrouillage (11), le boitier (17) comportant une lumière (27) permettant à l'organe de manœuvre (15) de se déplacer pour assurer sa fonction de déverrouillage lorsqu'il est actionné,
**caractérisé en ce que**
l'élément de couverture (19) est fixé au boitier (17) par une charnière (29) de sorte qu'il soit mobile entre une position de couverture dans laquelle il couvre l'organe de manœuvre (15) et une position d'accès dans laquelle l'organe de manœuvre (15) est découvert.

2. Dispositif de protection (10) selon la revendication précédente, dans lequel l'élément de couverture (19) est apte à coopérer avec l'élément de protection de manière amovible.

3. Dispositif de protection (10) selon la revendication précédente, dans lequel l'élément de couverture (19) est apte à coopérer avec l'élément de protection (18) par exemple par complémentarité de forme ou clipsage.

4. Dispositif de protection (10) selon l'une quelconque des revendications 1 à 3, dans lequel dans lequel l'élément de couverture (19) est en métal.

5. Dispositif de protection (10) selon la revendication 1, dans lequel l'élément de couverture (19) est adapté pour couvrir la lumière (27) du boitier (17) tout en permettant à l'organe de manœuvre (15) de réaliser sa course entre la position de verrouillage et la position de déverrouillage.

6. Dispositif de protection (10) selon l'une quelconque des revendications 1 à 5, dans lequel l'élément de protection (18) fait partie intégrante du boitier (17).

7. Dispositif de protection (10) selon l'une quelconque des revendications 1 à 5, dans lequel l'élément de protection (18) est en métal.

8. Ensemble pour porte (13), comportant :
- une ouverture (36),
- une poignée (35) montée pour coulisser dans l'ouverture (36) de la porte (13) entre une position de repos dans laquelle la poignée (35) affleure la porte (13) et une position de travail dans laquelle la poignée (35) est en saillie par rapport à la porte (13),
- une serrure (12),
- un mécanisme de déverrouillage (11) de la serrure (12), comportant un élément de déverrouillage (14) de la serrure (12) et un organe de manœuvre (15) de l'élément de déverrouillage (14) de la serrure (12), ledit organe de manœuvre (15) étant apte à réaliser une course entre une position de verrouillage et une position de déverrouillage, et
- un dispositif de protection (10) selon l'une quelconque des revendications précédentes.

## Patentansprüche

1. Schutzvorrichtung (10) für einen Entriegelungsmechanismus (11) eines Schlosses (12), insbesondere für eine Tür (13), vom Typ mit Griff (35), der so montiert ist, dass er in einer Öffnung (36) der Tür (13) zwischen einer Ruheposition, in der der Griff (35) bündig mit der Tür (13) abschließt, und einer Arbeitsposition, in der der Griff (35) im Verhältnis zur Tür (13) vorsteht, gleitet, wobei der Entriegelungsmechanismus (11) ein Entriegelungselement (14) des Schlosses (12) und ein Betätigungsorgan (15) des Entriegelungselements (14) des Schlosses (12) umfasst, wobei das Betätigungsorgan (15) dazu geeignet ist, einen Hub zwischen einer Verriegelungsposition und einer Entriegelungsposition auszuführen, wobei die Schutzvorrichtung (10) ein Schutzelement (18), wie eine Platte, umfasst, das so eingerichtet ist, dass es zwischen dem Betätigungsorgan (15) und der Tür (13) angeordnet ist, wobei das Schutzelement (18) so eingerichtet ist, dass es über den gesamten Hub des Betätigungsorgans (15) abschirmt, wobei die Schutzvorrichtung (10) ferner ein Abdeckelement (19) umfasst, das so eingerichtet ist, dass es das Betätigungsorgan (15) abdeckt, indem es mit dem Schutzelement (18) über den gesamten Hub des Betätigungsorgans (15) zusammenarbeitet, während es gleichzeitig dem Betätigungsorgan (15) ermöglicht, seinen Hub zwischen der Verriegelungsposition und der Entriegelungsposition auszuführen, wobei die Schutzvorrichtung (10) ferner ein Gehäuse (17) umfasst, das dazu bestimmt ist, den Entriegelungsmechanismus (11) aufzunehmen, wobei das Gehäuse (17) ein Lumen (27) umfasst, dass es ermöglicht, dass sich das Betätigungsorgan (15) bewegt, um seine Entriegelungsfunktion sicherzustellen, wenn es betätigt wird, **dadurch gekennzeichnet, dass** das Abdeckelement (19) durch ein Scharnier (29) am Gehäuse (17) befestigt ist, so dass es zwischen einer Abdeckposition, in der es das Betätigungsorgan (15) abdeckt, und einer Zugangsposition, in der das Betätigungsorgan (15) unbedeckt ist, beweglich ist.

2. Schutzvorrichtung (10) nach dem vorhergehenden Anspruch, wobei das Abdeckelement (19) dazu geeignet ist, mit dem Schutzelement abnehmbar zusammenzuarbeiten.

3. Schutzvorrichtung (10) nach dem vorhergehenden Anspruch, wobei das Abdeckelement (19) dazu geeignet ist, mit dem Schutzelement (18), beispielsweise durch Formkomplementarität oder Einklipsen, zusammenzuarbeiten.

4. Schutzvorrichtung (10) nach einem der Ansprüche 1 bis 3, wobei das Abdeckelement (19) aus Metall ist.

5. Schutzvorrichtung (10) nach Anspruch 1, wobei das Abdeckelement (19) so ausgelegt ist, dass es das Lumen (27) des Gehäuses (17) abdeckt, während es gleichzeitig dem Betätigungsorgan (15) ermöglicht, seinen Hub zwischen der Verriegelungsposition und der Entriegelungsposition auszuführen.

6. Schutzvorrichtung (10) nach einem der Ansprüche 1 bis 5, wobei das Schutzelement (18) integraler Bestandteil des Gehäuses (17) ist.

7. Schutzvorrichtung (10) nach einem der Ansprüche 1 bis 5, wobei das Schutzelement (18) aus Metall ist.

8. Baugruppe für eine Tür (13), umfassend:
- eine Öffnung (36),
- einen Griff (35), der so montiert ist, dass er in der Öffnung (36) der Tür (13) zwischen einer Ruheposition, in der der Griff (35) bündig mit der Tür (13) abschließt, und einer Arbeitsposition, in der der Griff (35) im Verhältnis zur Tür (13) vorsteht, gleitet,
- ein Schloss (12),
- einen Entriegelungsmechanismus (11) des Schlosses (12), der ein Entriegelungselement (14) des Schlosses (12) und ein Betätigungsorgan (15) des Entriegelungselements (14) des Schlosses (12) umfasst, wobei das Betätigungsorgan (15) dazu geeignet ist, einen Hub zwischen einer Verriegelungsposition und einer Entriegelungsposition auszuführen, und
- eine Schutzvorrichtung (10) nach einem der vorhergehenden Ansprüche.

## Claims

1. A protection device (10) for a mechanism (11) for unlocking a latch (12) in particular of a door (13), of the type with a handle (35) mounted to slide in an opening (36) of the door (13) between a rest position in which the handle (35) is flush with the door (13) and a working position in which the handle (35) projects relative to the door (13), the unlocking mechanism (11) including an element (14) for unlocking the latch (12) and a member (15) for maneuvering the element (14) for unlocking the latch (12), said maneuvering member (15) being capable of performing a stroke between a locking position and an unlocking position, the protection device (10) including a protection element (18), such as a plate, configured to be disposed between the maneuvering member (15) and the door (13), the protection element (18) being configured to act as a shield over the entire stroke of the maneuvering member (15),
the protection device (10) further including a covering element (19) configured to cover the maneuvering member (15) by cooperating with the protection element (18), over the entire stroke of the maneuvering member (15), while allowing the maneuvering member (15) to perform its stroke between the locking position and the unlocking position,
the protection device (10) further including a case (17) intended to receive the unlocking mechanism (11), the case (17) including a lumen (27) allowing the maneuvering member (15) to move to ensure its unlocking function when it is actuated,
**characterized in that**
the covering element (19) is fastened to the case (17) by a hinge (29) so that it is movable between a covering position in which it covers the maneuvering member (15) and an access position in which the maneuvering member (15) is uncovered.

2. The protection device (10) according to the preceding claim, wherein the covering element (19) is capable of removably cooperating with the protection element.

3. The protection device (10) according to the preceding claim, wherein the covering element (19) is capable of cooperating with the protection element (18), for example in a form-fitting manner or by clipping.

4. The protection device (10) according to any one of claims 1 to 3, wherein the covering element (19) is made of metal.

5. The protection device (10) according to claim 1, wherein the covering element (19) is adapted to cover the lumen (27) of the case (17) while allowing the maneuvering member (15) to perform its stroke between the locking position and the unlocking position.

6. The protection device (10) according to any one of claims 1 to 5, wherein the protection element (18) is an integral part of the case (17).

7. The protection device (10) according to any one of claims 1 to 5, wherein the protection element (18) is made of metal.

8. An assembly for a door (13), including:
- an opening (36),
- a handle (35) mounted to slide in the opening (36) of the door (13) between a rest position in which the handle (35) is flush with the door (13) and a working position in which the handle (35) projects relative to the door (13),
- a latch (12),
- a mechanism (11) for unlocking the latch (12), including an element (14) for unlocking the latch (12) and a member (15) for maneuvering the element (14) for unlocking the latch (12), said maneuvering member (15) being capable of performing a stroke between a locking position and an unlocking position, and
- a protection device (10) according to any one of the preceding claims.
